# EUROPÄISCHE PATENTSCHRIFT

(11) **EP 0 655 028 B1**
(45) Veröffentlichungstag und Bekanntmachung des Hinweises auf die Patenterteilung: **19.11.1997**
(21) Anmeldenummer: 94913002.5
(22) Anmeldetag: 02.05.1994
(51) Int. Cl.: B28B 7/20, B28B 7/06, B28B 7/00, E21D 11/08

(54) **SCHALUNG FÜR DIE HERSTELLUNG VON TUNNELTÜBBINGEN**
SHUTTERING FOR THE PRODUCTION OF TUNNEL TUBBING
COFFRAGE SERVANT A REALISER DES SECTIONS DE CUVELAGE DE TUNNELS

(30) Priorität: 07.05.1993 CH 1417/93
(43) Veröffentlichungstag der Anmeldung: 31.05.1995
(73) Patentinhaber: DÄTWYLER AG Schweizerische Kabel- Gummi- und Kunststoffwerke, CH-6460 Altdorf-Uri (CH)
(72) Erfinder: HERWEGH, Norbert, CH-6467 Schattdorf (CH)
(74) Vertreter: Siebert, Rolf
(86) Internationale Anmeldenummer: CH9400081
(87) Internationale Veröffentlichungsnummer: WO9426490

(56) Entgegenhaltungen:
- EP-A- 0 299 888
- US-A- 3 161 938
- DATABASE WPI Section PQ, Week 8317, 6. Juni 1983 Derwent Publications Ltd., London, GB; Class P64, AN F7197 K/17 & SU,A,937 151 (MINSK STROIINDUSTRI)

## Beschreibung

Die Erfindung betrifft eine Schalung zur Herstellung von Tunneltübbingen, mit einem Boden und mit diesen Boden umgebenden, von ihm wegschwenkbaren Seitenwänden, die eine oder mehrere, gegen das Innere der Schalung hin vorstehende, zur Bildung einer oder mehrerer Nuten im in der Schalung herzustellenden Tübbing dienende Rippen aufweisen (siehe z.B. die US-A-3161938).

Tunnel- oder Gewölbetübbinge sind meist rechteckige Platten aus Beton, die zur abdichtenden Verkleidung des soeben erstellten Tunnels oder Gewölbes dienen und die entweder eben oder dann öfters auch leicht gekrümmt sein können, je nach ihrer Grösse und derjenigen des Tunnels oder Gewölbes. An ihren vier Schmalseiten weisen sie eine umlaufende Nut auf, in welche vor der Montage Dichtungsprofilleisten eingebracht und durch besondere Eckstücke zu einem Rahmen verbunden werden. Diese Leisten bestehen aus elastischem Material, meist Gummi. Die Leisten benachbarter Tübbinge legen sich dann bei deren Montage unter Druck aneinander an und dichten so gegen eindringendes Wasser ab.

Die umlaufende Nut konnte bisher aus herstellungstechnischen Gründen nicht mit genau rechteckigem Querschnitt hergestellt werden, was für die Halterung der Profilleiste in der Nut das beste wäre. Vielmehr müssen die Nutflanken vom Nutgrund aus auseinanderstrebend ausgeführt werden: der Nutquerschnitt ist also trapezförmig. Der Grund liegt in der zur Herstellung der Tübbinge verwendeten Schalung. Tübbinge müssen meist in grossen Serien hergestellt werden. Die Schalungen, in die der noch flüssige Beton eingegossen wird, sind mit Seitenwänden versehen, die um je eine horizontale Schwenkachse vom Schalungsboden aus weggeklappt werden können, um den Tübbing aus der Schalung zu entfernen. In diesen Seitenwänden ist ein umlaufender, gegen das Innere der Schalung ragender Vorsprung, die Rippe, fest angebracht; in der Regel ist er ein integraler Bestandteil der Seitenwand. Durch diese Rippe wird die erwähnte Nut im Tübbing gebildet. Das zum Entfernen oder Ausformen des Tübbings notwendige Wegklappen der Seitenwände ist aber wegen der horizontalen Schwenkachse eine Schwenkbewegung um die letztere und dies bedeutet, dass die Rippe sich auf einem Kreisbogen bewegt. Auch wenn diese Bewegung horizontal beginnt, kommt bereits nach wenigen Bogensekunden eine vertikale Komponente hinzu und zwar noch bevor die Rippe sich aus der von ihr gebildeten und nun erstarrten Nut herausbewegt. Wären nun die Rippe und die Nut von genau rechteckigem Querschnitt, würde dies bereits zu einer stark ansteigenden Reibung zwischen Rippe und Nut und zu einem entsprechenden Druckanstieg führen. Dies würde dann, bei noch nicht völlig ausgehärtetem Beton, zu einer Deformation der einen Nutflanke führen in dem Sinn, dass diese dann nicht mehr genau parallel zu andern wäre, oder es würden sogar Verletzungen im Beton auftreten. Aus diesen Gründen müssen die Nuten mit konisch auseinanderstrebenden Flanken gebildet werden. Die erwähnte Vertikalkomponente kann nämlich durch ein allfällig vorhandenes Spiel im scharnierartigen Gelenk, um das sich die Seitenwand dreht, nicht kompensiert werden, da dieses Spiel innerhalb der Toleranzgrenzen bei der Schalungsherstellung liegt und somit zu klein ist. Man könnte allenfalls versuchen, die Schwenkarme, also das Scharniergelenk, um ein geringes Stück horizontal verschiebbar, d.h. quer zur Längsachse, zu machen, um erst dann die Schwenkbewegung einzuleiten. Eine andere Möglichkeit würde darin bestehen, die Seitenwände um vertikale Achsen an ihren Enden schwenken zu lassen, was ebenfalls ein genau horizontales Ausfahren der Rippe aus der Nut ermöglichen würde. Die Schalung würde dadurch aber sehr viel komplizierter in ihrem Aufbau, denn in beiden Fällen würden Dichtungsprobleme zwischen den Seitenwänden und dem Boden der Schalung beim Füllen der letzteren mit Beton entstehen, die kaum zufriedenstellend gelöst werden könnten; eine Nacharbeit an jedem einzelnen Tübbing wäre die Folge.

Die übliche, leicht konische Ausbildung der Nut im Tübbing konnte also bis heute nicht vermieden werden; sie führt aber zu erheblichen Schwierigkeiten bei der Montage der eingangs erwähnten Dichtungsrahmen. Da es sich bei den Tübbingen in der Regel um gebogene Betonelemente handelt, bei denen zwei Seiten der Verankerungsnut bogenförmig sind, kann es wegen der Vorspannung zur Verkürzung des Dichtungsrahmens, über die noch zu sprechen ist, zu Spannungen kommen, die das Rahmenprofil örtlich aus der Nut herausreissen.

Als Massnahme zur Verbesserung des Profilsitzes in der Nut dient das zusätzliche Anbringen von zwei seitlichen Verankerungsrippen im Dichtungsprofilquerschnitt, die sich an den Nutflanken verkrallen können. Trotzdem muss der Dichtrahmen in der Regel mit einem sogenannten Kontaktkleber in die Nut geklebt werden. Das ist ein Kleber, der sowohl in die Betonnut als auch auf die Dichtungsrahmen vorgestrichen wird, abtrocknet, bis die flüchtigen Bestandteile verdampft sind und dann durch ein Aneinanderpressen der mit Kleber bestrichenen Bereiche zu einer relativ guten Haftung führt. Je gleichmässiger die Verbindung ist, umso besser ist die Klebewirkung. Deshalb werden die Profile mit Hilfe eines Hammers in die Nut geklopft oder bei hohen Anforderungen sogar mit hydraulisch gesteuerten Pressbalken zusätzlich in die Nut gepresst.

Dieser ganze Vorgang ist recht aufwendig. Die Kontaktoberflächen müssen sauber und trocken sein, der Kleber muss beidseitig aufgetragen werden und die Kleberflächen sind während des Trockenvorganges vor Verschmutzungen zu schützen. Da es sich bei solchen Klebern meistens um solche auf Lösungsmittelbasis handelt, sind Vorkehrungen gegen Gesundheitsschäden, Explosionsgefahr und Umweltverschmutzungen zu treffen. Das Montieren der Rahmen in die Nut ist nicht ganz einfach, da die mit Kleber betrichenen Flächen der relativ grossen Rahmen vor Kontakt mit Baustellenschmutz geschützt weden müssen. Der Kontakt von Zwei mit Kleber bestrichenen Oberflächen führt sofort zu einer Klebwirkung, sodass Rahmenteile untereinander verkleben können; aber auch ein nachträgliches Verschieben innerhalb der Nut ist nicht mehr möglich. Der relativ aufwendige Verklebevorgang führt dazu, dass die Montage von Dichtungsrahmen etwa gleich teuer ist wie der Dichtungsrahmen selbst.

Die Erfindung bezweckt nun, diese Nachteile zu vermeiden und dank der erfindungsgemässen Schalung im Tübbing eine Nut bilden zu können, deren Querschnittsform einerseits eine einwandfreie Verankerung des Dichtungsrahmens ermöglicht, andererseits auf das Entformen, also das Herausnehmen der fertigen Tübbinge aus der Schalung, bei ihrer Ausbildung keine Rücksicht mehr zu nehmen braucht.

Diese erfindungsgemässe Schalung ist durch die Merkmale des Anspruches 1 gekennzeichnet.

Die Erfindung wird anhand der beiliegenden Zeichnungen näher erläutert; es zeigen
- Fig. 1: einen Teilquerschnitt einer herkömmlichen Schalung,
- Fig. 2: einen Ausschnitt aus der unteren Hälfte der Rippe in Fig. 1,
- Fig. 3: einen in bezug auf Fig. 1 gleichen Querschnitt durch die erfindungsgemässe Schalung, und
- Fig. 4: die Nut in einem mit dieser herstellten Tübbing.

Fig. 1 zeigt in stark vereinfachter Darstellung eine herkömmliche Schalung zur Herstellung von Tübbingen. An einem auf dem Fussboden aufliegenden Rahmen 1 sind an den beiden Seiten senkrecht stehende Träger 2 mittels Scharnieren 3 so gelagert, dass sie um diese in Richtung der beiden Pfeile 4 schwenken können. Sie tragen an ihren oberen Enden je eine Seitenwand 5. Jede Seitenwand weist auf ihrer halben Höhe eine gegen das Innere der Schalung gerichtete Rippe 6 auf, die mit ihr einen integralen Bestandteil bildet. Wie ersichtlich, besitzt jede Rippe 6 eine von der Seitenwand 5 aus schräg nach unten verlaufende obere Flanke 7 und eine schräg nach oben, also gegenläufig angeordnete untere Flanke 8. Die beiden Flanken laufen also gegen das Innere der Schalung hin konisch gegeneinander; die Rippe 6 erhält somit einen trapezförmigen Querschnitt.

Warum dies so sein muss, soll anhand von Fig. 2 im Detail erläutert werden. Die untere Ecke der Rippe 6 ist mit 9 und die durch sie im Tübbing gebildete Nutecke mit 10 bezeichnet. Wäre die Nut genau rechteckig, d.h. wären also die Flanken 7 und 8 aus Fig. 1 genau parallel zueinander, würde die äussere Ecke 11 der Nut 12 auf derselben Höhe liegen wie die Nutecke 10. Die Rippenecke 9 bewegt sich aber wegen der Schwenkbewegung der Teile 2 und 5 auf einem Bogen und würde sich daher, wenn sie den im Punkt 9' äusseren, in Fig. 2 rechten Rand 12a der Nut 12 erreicht hat, unterhalb der Nutecke 11 befinden. Auch wenn dieser Höhenunterschied sehr klein ist, ergibt sich doch daraus, dass eine solche Bewegung nur möglich ist, wenn die aus Stahl bestehende Rippe 6 den Beton des soeben gebildeten Tübbings nach unten wegdrückt, um aus seiner Nut 12 herauszukommen. Beschädigungen der Nut 12 wären die Folge. Nur die trogförmige Ausbildung dieser Nut konnte dies bisher verhindern.

Wie nun diese zwangsläufige Ausbildung der Nut 12 umgangen werden kann, zeigt Fig. 3. Die erfindungsgemässe Schalung weist nun anstelle der Rippe 6 einen T-förmigen Rippenträger 13 auf, der so angeordnet ist, dass zwischen ihm und der Seitenwand 5 zwei Vertiefungen 14 ausgebildet sind. In diese werden nun zwei gleiche Formgebungsrippen 15 spiegelbildlich zueinander eingelegt. Jede Formgebungsrippe 15 besteht aus einem Fuss 15a mit Verankerungslippen 16, die den Fuss 15a und damit die Formgebungsrippe in der Vertiefung 14 festhalten, und einem Kopf 15b. Dieser trägt an seiner Oberseite (vom Fuss 15a aus betrachtet) eine Nase 17 und weist zudem in seinem Innern einen Hohlraum 18 auf. Jede Formgebungsrippe 15 ist aus zwar hartem, dennoch elastisch deformierbarem Material gebildet, während der Rippenträger 13 gleich wie die Seitenwand 5 aus Stahl besteht. Zusammen mit diesem bilden die beiden Formgebungsrippen 15 die aus Fig. 4 ersichtliche Nut 12' aus. Diese weist nun, im Gegensatz zur Nut 12, zwei durch die Nasen 17 gebildete Einbuchtungen 19 auf. Vor allem fällt an dieser Nut 12' auf, dass sie nun im Querschnitt rechteckig ist. Beim Entformen, also beim Schwenken der Seitenwand 5, gibt nun nicht mehr der Beton des soeben gebildeten Tübbings, sondern die entsprechende Formgebungsrippe 15, in der Regel die untere in Fig. 3, nach. Die Elastizität ist derart, dass auch die beiden Nasen 17 aus den von ihnen gebildeten Einbuchtungen 19 ohne Beschädigungen derselben aus ihnen heraustreten können. Hierbei hilft vor allem der Hohlraum 18, der sich deformiert und so ein problemloses Herausgleiten der Nasen 17 ermöglicht.

Wie dieser Hohlraum 18 zu diesem Zweck geformt sein kann, zeigen seine beiden in Fig. 3 dargestellten Varianten. Der Hohlraum 18 der oberen Formgebungsrippe weist im Prinzip eine Rechteckform auf, allerdings mit stark abgerundeten Ecken sowie mit einer Ausbuchtung 18a, die der Kontur der Nase 17 entspricht. Damit ergibt sich zwischen dem Hohlraum 18 und der Oberseite der Formgebungsrippe 15 eine konstante Wandstärke derselben. Die Nase 17 führt also nicht zu einer Materialanhäufung, die versteifend wirken könnte, sondern kann sich beim Entformen in den Hohlrahmen 18 hineinbewegen, um derart aus der Nut 12' herausgleiten zu können.

Noch besser und den noch nicht völlig ausgehärteten Beton noch weniger beanspruchend ist die Form der unteren Formgebungsrippe 15 aufgrund ihres vom oberen Hohlraum 18 abweichend gestalteten Hohlraumes 18'. Seine in der Figur rechte Seite ist derart geneigt, dass dort im Kopf 15b eine nach unten dicker werdende Zone 15d entsteht. Gleichzeitig entsteht eine Zone 15c beim oberen Ende dieser Hohlraumseite. Da sowohl die Zone 15d als auch der Uebergangsbereich zwischen Fuss 15a und Kopf 15b wesentlich dicker als die Zone 15c sind, wird die letztere zu einer Art Gelenk, um die beim Entformen, also Wegbewegen aller Teile nach rechts in Fig. 3, die Zone 15d in den Hohlraum 18' hinein schwenkt. Da diese Schwenkbewegung eine vertikal nach oben gerichtete Komponente enthält, wird die Nase 17 beim Herausbewegen aus der Einbuchtung nicht nur herausgedrückt, sondern auch angehoben, was ein besonders schonendes Entformen zur Folge hat. Die Zone 15d ist gleichzeitig kräftig genug, um dem in die Schalung einströmenden Beton zu widerstehen und damit eine Deformation des Hohlraumes 18' zu vermeiden.

Die Vorteile dieser Schalung sind mannigfach. So ist man frei in der Gestaltung der Formgebungsrippen 15 und kann diese ohne weiteres durch andere ersetzen, sodass dieselbe Schalung für Tübbinge mit Nuten verschiedener Form verwendet werden kann. Sind die Ansprüche an die Verankerung des Dichtungsrahmens nicht so hoch, können beispielsweise Formgebungsrippen ohne Nase 17 eingesetzt werden, die aber immer noch eine rechteckige Nut ergeben, oder die Nasen 17 werden zwar beibehalten, ebenso aber auch die ursprüngliche Trapezform der Nut. Selbst Nuten, die nun an ihrer Oberseite schmaler sind als an ihrem Boden, also die vom Maschinenbau her bekannte Schwalbenschwanzform aufweisen und eine besonders gute Verankerung des Dichtungsrahmens zulassen, sind nun möglich. Von einer mechanischen Verankerung des Dichtungsrahmens kann man in beiden Fällen sprechen. Sie hat gegenüber der aufwendigen, zu Beginn erwähnten Verankerung mittels Kontaktklebern folgende Vorteile:

Die Nut kann mit einem sogenannten Primer abgedichtet werden. Der Primer ist eine Flüssigkeit, welche die Poren des Betons ausfüllt und derart ein Hindurchtreten von Sickerwasser zwischen Dichtungsrahmen und Nut verhindert. Er ist nicht nur billiger als Kontaktkleber, sondern vor allem viel einfacher in der Anwendung. Da keine Klebwirkung auftritt, können allenfalls beschädigte Dichtungsrahmen jederzeit ersetzt werden. Das Abwarten auf den Eintritt der vollen Klebwirkung fällt weg, sodass ein wesentlich rascheres Arbeiten möglich ist. Wenn trotzdem noch ein Kleber erwünscht ist, kann ein Ein- oder Zweikomponentenkleber verwendet werden, bei dem ebenfalls der Dichtungsrahmen sofort eingesetzt werden kann, ohne, wie beim Kontaktkleber, zuerst den richtigen Zeitpunkt der Klebwirkung abwarten zu müssen. Damit lassen sich vor allem auch sogenannte querschubfeste Verbindungen herstellen, d.h. die eingesetzten Dichtungsrahmen können auch Reibungskräften widerstehen, wie sie vor allem beim Einschieben der sogenannten Schlusssteine, also der letzten, das Gewölbe vollendenden und daher leicht konisch ausgeführten Tübbinge auftreten.

Selbstverständlich ist diese Schalung nicht nur auf die Herstellung von Tunneltübbingen beschränkt, sondern sie kann bei geringfügiger Aenderung überall dort in Frage kommen, wo Betonelemente mit Nuten oder anderen das Entformen behindernden Aussparungen hergestellt werden müssen.

Besonders geeignet ist diese Schalung auch deswegen, weil dank der von ihr hergestellten Nut der Dichtungsrahmen auch dann hält, wenn er, wie öfters der Fall, mit der weiter oben erwähnten Verkürzung gegenüber dem Tübbing hergestellt wird. Er erhält also geringfügig kleinere Abmessungen, als dies den vier Nuten rings um den Tübbing herum entspricht und steht daher nach seiner Montage unter einer Vorspannung, die in der Lage sein kann, bei bogenförmigen Tübbingen ihn aus den bogenförmigen Nuten herauszureissen. Diese Verkürzung soll verhindern, dass beim Aneinanderreihen der Tübbinge unter Druck Materialanhäufungen in den Ecken auftreten, wenn sich unter diesem Druck jeder Dichtungsrahmen entlang seiner Nuten ausdehnt; diese Materialanhäufungen könnten eine richtige Montage der Tübbinge verhindern und vor allem die Dichtwirkung von aufeinander gepressten Dichtungsrahmen benachbarter Tübbinge zwischen deren Ecken stark herabsetzen.

## Patentansprüche

1. Schalung zur Herstellung von Tunneltübbingen, mit einem Boden (1) und mit diesen Boden umgebenden, von ihm wegschwenkbaren Seitenwänden (5), die eine oder mehrere, gegen das Innere der Schalung hin vorstehende, zur Bildung einer oder mehrerer Nuten (12') im in der Schalung herzustellenden Tübbing dienende Rippen aufweisen, dadurch gekennzeichnet, dass jede Rippe aus einem Rippenträger (13), der zwischen sich und der Seitenwand (5), an welcher er angebracht ist, wenigstens eine Vertiefung (14) bildet, und aus einer in dieser Vertiefung verankerten und sie mindestens ausfüllenden Formgebungsrippe (15) besteht, welche eine elastische Deformierung der Rippe ermöglicht.

2. Schalung nach Anspruch 1, dadurch gekennzeichnet, dass die Formgebungsrippe (15) aus elastisch deformierbarem Material besteht.

3. Schalung nach Anspruch 3, dadurch gekennzeichnet, dass die Formgebungsrippe in ihrem Innern einen die elastische Deformierung ermöglichenden Hohlraum (18, 18') aufweist.

4. Schalung nach Anspruch 3, dadurch gekennzeichnet, dass die Formgebungsrippe (15) auf einem in der Vertiefung (14) mittels Lippen (16) verankerten Fuss (15a) und aus einem an ihm angebrachten, ausserhalb der Vertiefung (14) stehenden und den Hohlraum (18, 18') aufweisenden Kopf (15b) besteht.

5. Schalung nach einem der vorangehenden Ansprüche, dadurch gekennzeichnet, dass die Formgebungsrippe (15) an ihrer einen Seite eine Nase (17) aufweist, die zur Bildung einer Einbuchtung (19) in der Nut (12') des Tübbings bestimmt ist, um einen in diese Nut (12') eingelegten, entsprechend geformten Dichtungsrahmen zu verankern.

6. Schalung nach Anspruch 1, dadurch gekennzeichnet, dass der Rippenträger (13) eine T-Form aufweist, die mit ihrem Steg an der Seitenwand (5) angebracht ist und mit ihr, dem Steg und den zwei von dessen anderem Ende aus parallel zur Seitenwand verlaufenden Balken zwei Vertiefungen (14) bildet, in denen zwei Formgebungsrippen (15) spiegelbildlich zueinander angeordnet sind.

7. Schalung nach Anspruch 4, dadurch gekennzeichnet, dass der Hohlraum (18') so geformt ist, dass er im Kopf (15b) eine sich in Richtung vom Fuss (15a) weg erweiternde Zone (15d) und eine zwischen dieser und dem Uebergangsbereich zwischen Fuss (15a) und Kopf (15b) angeordnete Zone (15c) ausbildet, welche im Vergleich zur sich erweiternden Zone (15d) und zum Uebergangsbereich dünner ist, um bei der elastischen Deformation der Rippe als Gelenk für eine Schwenkbewegung der letzteren Zone (15d) um sie (15c) zu dienen.

## Claims

1. A casing for producing tunnel linings, with a bottom (1) and, with around this bottom and adapted to pivot away from it, side walls (5) which comprise one or more ribs projecting towards the interior of the casing and serving to form one or more grooves (12') in the lining to be produced in the casing, characterised in that each rib consists of a rib member (13) which forms between itself and the side wall (5) on which it is mounted at least one depression (14) and a shaping rib (15) anchored in this depression and at least filling it and which permits of an elastic deformation of the rib.

2. A casing according to claim 1, characterised in that the shaping rib (15) consists of elastically deformable material.

3. A casing according to claim 3, characterised in that the shaping rib has in its interior a cavity (18, 18') which allows the elastic deformation to take place.

4. A casing according to claim 3, characterised in that the shaping rib (15) consists of a base (15a) anchored in the depression (14) by means of lips (16) and of a head (15b) mounted on it outside the depression (14) and comprising the cavity (18, 18').

5. A casing according to one of the preceding claims, characterised in that the shaping rib (15) has on one side a nose (17) intended to form a niche (19) in the groove (12') of the lining in order to anchor an appropriately formed sealing frame which is fitted into this groove (12').

6. A casing according to claim 1, characterised in that the rib member (13) has a T-shape of which the web is mounted on the side wall (5) and which, with it, the web and the two beams extending from its other end and parallel with the side wall, forms two depressions (14) in which two shaping ribs (15) are disposed in mirror image of each other.

7. A casing according to claim 4, characterised in that the cavity (18') is so formed that it has in the head (15b) a zone (15d) which widens away in the direction from the base (15a) and, disposed between this latter and the transition zone between base (15a) and head (15b), a zone (15c) which in comparison with the widening zone (15d) and the transition zone, is thinner so that upon elastic deformation of the rib, it can serve as a hinge for the pivoting movement of the latter zone (15d) about it (15c).

## Revendications

1. Coffrage servant à réaliser des sections de cuvelage de tunnels, avec un fond (1) et avec des parois latérales (5) entourant ce fond, pouvant être pivotées au loin de celui-ci qui présente une ou plusieurs nervures faisant saillie vers l'intérieur du coffrage, destinées à former une ou plusieurs rainures (12') dans le cuvelage à fabriquer dans le coffrage, caractérisé en ce que chaque nervure est constituée d'un support de nervure (13) qui forme entre lui-même et la paroi latérale (5) sur lequel il est monté au moins un creux (14) et d'une nervure de formage (15) ancrée dans ce creux et au moins le remplissant, qui permet une déformation élastique de la nervure.

2. Coffrage selon la revendication 1, caractérisé en ce que la nervure de formage (15) est réalisée en une matière élastiquement déformable.

3. Coffrage selon la revendication 3, caractérisé en ce que la nervure de formage présente à l'intérieur un espace creux (18, 18') permettant la déformation élastique.

4. Coffrage selon la revendication 3, caractérisé en ce que la nervure de formage (15) est constituée d'une base (15a) ancrée dans le creux (14) au moyen de lèvres (16) et d'une tête (15b) montée sur celle-ci, se trouvant à l'extérieur du creux (14) et présentant l'espace creux (18, 18').

5. Coffrage selon l'une des revendications précédentes, caractérisé en ce que la nervure de formage (15) présente à l'un de ses côtés un ergot (17) destiné à former un creux (19) dans la rainure (12') du cuvelage afin d'ancrer un châssis d'étancheité placé dans cette nervure (12'), configuré de façon correspondante.

6. Coffrage selon la revendication 1, caractérisé en ce que le support de nervure (13) a une forme en T qui est fixée avec sa branche à la paroi latérale (5) et qui forme avec celle-ci, la branche et les deux barres s'étendant depuis l'autre extrémité de celle-ci parallèlement à la paroi latérale deux creux (14) dans lesquels sont disposées de manière spéculairement identique deux nervures de formage (15).

7. Coffrage selon la revendication 4, caractérisé en ce que l'espace creux (18') est configuré de façon à former dans la tête (15b) une zone (15d) s'élargissant dans la direction au loin de la base (15a) et une zone (15c) se trouvant entre celle-ci et la zone de transition entre la base (15a) et la tête (15b) qui, par comparaison à la zone qui s'élargit (15d) et à la zone de transition, est plus mince pour servir, lors de la déformation élastique de la nervure, d'articulation pour un mouvement de pivotement de la dernière zone (15d) autour de celle-ci (15c).
